# EUROPÄISCHE PATENTSCHRIFT

(11) **EP 3 715 645 B1**
(45) Veröffentlichungstag und Bekanntmachung des Hinweises auf die Patenterteilung: **09.08.2023**
(21) Anmeldenummer: 20155287.4
(22) Anmeldetag: 04.02.2020
(51) Int. Cl.: F15B 15/10, F15B 11/036

(54) **HYDROPNEUMATISCHER MEMBRANZYLINDER**
HYDROPNEUMATIC MEMBRANE CYLINDER
CYLINDRE HYDROPNEUMATIQUE À MEMBRANE

(30) Priorität: 26.03.2019 DE 202019101693 U
(43) Veröffentlichungstag der Anmeldung: 30.09.2020
(73) Patentinhaber: Achenbach Buschhütten GmbH & Co. KG, 57223 Kreuztal (DE)
(72) Erfinder: BARTEN, André, 57078 Siegen (DE); BRENNER, Richard, 57482 Wenden (DE); GREINER, Fridwald, 57539 Heckenhof (DE); LEHRIG, Timo, 57368 Lennestadt (DE); QUAST, Erhard, 51598 Friesenhagen (DE)
(74) Vertreter: advotec.

(56) Entgegenhaltungen:
- EP-A2- 2 113 673
- WO-A1-2004/016954
- WO-A1-2014/088278
- DE-A1- 2 004 212
- US-A- 3 838 630

## Beschreibung

Die vorliegende Erfindung betrifft einen hydropneumatischen Membranzylinder mit einem Zylindergehäuse und zwei in einer Zylinderraumanordnung angeordneten Membrankolben mit jeweils einer sich radial zwischen einer Zylinderwand und einer Kolbenstangeneinheit erstreckenden Membran, wobei die Membrankolben axial versetzt an der Kolbenstangeneinheit angeordnet sind, derart, dass eine Druckbeaufschlagung des einen Membrankolbens ein Einfahren der Kolbenstangeneinheit und eine Druckbeaufschlagung des anderen Membrankolbens ein Ausfahren der Kolbenstangeneinheit bewirkt.

Hydropneumatische Membranzylinder der eingangs genannten Art werden insbesondere an Aufhaspeln von Schneid- und Wickelanlagen eingesetzt, wobei die hydropneumatischen Membranzylinder dazu dienen, eine mit Kontaktwalzen versehene Kontakteinrichtung während des Aufwickelns mit einer definierten Anpresskraft gegen einen sich beim Wickelvorgang ausbildenden Wickelbund zu drücken, um einen möglichst gleichmäßig ausgebildeten Wickeldurchmesser zu ermöglichen. Dabei müssen auftretende Durchmessertoleranzen des Wickelbundes dämpfend durch den hydropneumatischen Membranzylinder ausgeglichen werden.

Ferner ist aus der US 3 838 630 A ein Membranzylinder bekannt.

Ein bislang von der Anmelderin eingesetzter hydropneumatischer Membranzylinder, der im vorliegenden Fall den Stand der Technik bildet, ist schematisch in der **Fig. 1** dargestellt. Der bekannte Membranzylinder 10 weist in einem Zylindergehäuse 11 zwei in einem gemeinsamen Zylinderraum 12 axial zueinander versetzt an einer Kolbenstangeneinheit 13 angeordnete Membrankolben 14 und 15 auf.

In **Fig. 1** befindet sich die Kolbenstangeneinheit 13 in Arbeitsstellung. Zur Überführung der Kolbenstangeneinheit 13 in ihre eingefahrene Position wird eine zwischen einer Membran 16 und einem in **Fig. 1** rechten Gehäuseteil 17 ausgebildete Druckkammer 18 durch eine parallel zu einer Zylinderachse 19 in einer Stirnfläche des Gehäuseteils 17 verlaufende Druckbohrung 20 mit Hydrauliköl beaufschlagt, wobei das Hydrauliköl über einen hier nicht näher dargestellten Druckwandler außerhalb des Zylindergehäuses 11 mit pneumatischen Druck beaufschlagt wird.

Gleichzeitig mit der Druckbeaufschlagung der in **Fig. 1** rechten Drucckammer 18 erfolgt eine Kraftentlastung bei gleichzeitiger Druckbeaufschlagung einer in **Fig. 1** linken Druckkammer 22, die zwischen einem linken Gehäuseteil 23 des Zylindergehäuses 11 und einer Membran 24 des linken Membrankolbens 14 ausgebildet ist, sodass ein in der Drucckammer 22 angeordnetes Ölvolumen durch eine ebenfalls parallel zur Zylinderachse 19 in einer Stirnfläche des linken Gehäuseteils 23 ausgebildete Druckbohrung 21 verdrängt wird. Dabei sorgt der Verdrängungswiderstand für eine Dämpfung der Einfahrbewegung der Kolbenstangeneinheit 13. Ein Ausfahren der Kolbenstange 13 aus dem Zylindergehäuse 11 erfolgt analog durch eine höhere Druckbeaufschlagung der linken Drucckammer 22, wobei dann in diesem Fall die Verdrängung eines in der rechten Druckkammer 18 angeordneten Ölvolumens für eine entsprechende Dämpfung der Ausfahrbewegung sorgt.

Wie **Fig. 1** weiter zeigt, ist zwischen den Membranen 16, 24 ein axialer Zwischenraum 25 ausgebildet, der radial durch einen Gehäusering 26 begrenzt wird, wobei der Gehäusering 26 ein Verbindungsteil zwischen den Gehäuseteilen 17 und 23 ausbildet und Umfangsränder 27, 28 der Membranen 16, 24 jeweils zwischen einem Gehäuseteil 17, 23 und dem Gehäusering 26 aufgenommen sind. Darüber hinaus weist der Gehäusering 26 eine radiale Entlüftungsbohrung 29 auf, die den Zwischenraum 25 mit der Umgebung verbindet.

Bei dem bekannten, in **Fig. 1** dargestellten Membranzylinder 10 befinden sich die Membrankolben 14, 15 beziehungsweise die Membranen 16, 24 in dem gemeinsamen Zylinderraum 12 und sind lediglich durch den Zwischenraum 25 voneinander beabstandet. In der Praxis hat sich nun herausgestellt, dass es aufgrund der unmittelbar benachbarten Anordnung der Membranen 16, 24, die innerhalb des Zylinderraums 13 nur durch den mit Luft gefüllten Zwischenraum 25 voneinander beabstandet sind, insbesondere in einer Mittellage der Membrankolben 14, 15 zwischen der eingefahrenen Stellung und der ausgefahrenen Stellung der Kolbenstangeneinheit 13, zu einer gegenseitigen Beeinflussung der Membranen 17, 24 kommen kann, die zu Unstetigkeiten bei einer Einfahrbewegung oder Ausfahrbewegung der Kolbenstange im Bereich der Kolbenmittellage führen kann. Insbesondere kann durch die gleichzeitige Druckbeaufschlagung der linken Druckkammer 22 und der rechten Druckkammer 18 der Zwischenraum 25 kollabieren, sodass die Membranen 16, 24 einander berühren.

Der vorliegenden Erfindung liegt die Aufgabe zugrunde, einen Membranzylinder vorzuschlagen, der eine möglichst stetige Verfahrbewegung der Kolbenstange ermöglicht und einen gegenseitigen Kontakt der Membranen ausschließt.

Zur Lösung dieser Aufgabe weist der erfindungsgemäße Membranzylinder die Merkmale des Anspruchs 1 auf.

Der erfindungsgemäße hydropneumatische Membranzylinder weist eine Zylinderraumanordnung mit zwei getrennt im Zylindergehäuse angeordneten Zylinderräumen auf, die jeweils einen Membrankolben aufnehmen.

Die erfindungsgemäße räumliche Trennung der Membrankolben verhindert, dass sich die Membranen der Membrankolben über ein zwischenliegendes pneumatisches Volumen mit Druck beaufschlagen können, sodass im Gegensatz zu dem bekannten Membranzylinder die Membranen des erfindungsgemäßen Membranzylinders pneumatisch entkoppelt sind. Eine gegenseitige pneumatische Beeinflussung der Membranen ist daher ausgeschlossen.

Bei dem hydropneumatischen Membranzylinder ist zur pneumatischen Entkopplung der Membranen vorgesehen, zwischen den Membrankolben ein Kolbenstangenzwischenstück auszubilden, das eine die Zylinderräume trennende Zylinderzwischenwand durchdringt.

Vorzugsweise ist die Zylinderzwischenwand als Bestandteil eines Gehäuseflansches ausgebildet, wobei der Gehäuseflansch zur Verbindung mit zwei auf einer gemeinsamen Zylinderachse mit dem Gehäuseflansch angeordneten Gehäuseteilen einen an der Zylinderzwischenwand angeordneten Ringflansch aufweist. Somit wird trotz der voneinander getrennten Anordnung der Zylinderräume, die jeweils einen Membrankolben aufnehmen, eine insgesamt kompakte Ausbildung des Membranzylinders ermöglicht.

Wenn die Membranen der Membrankolben zur Verbindung mit der Zylinderwand jeweils mit einem Umfangsrand zwischen dem Ringflansch und einem Gehäuseteil aufgenommen sind, können trotz der abweichenden Ausgestaltung des Zylindergehäuses mit zwei voneinander getrennten Zylinderräumen konventionell ausgestaltete Membranen, wie sie aus dem Stand der Technik bekannt sind, verwendet werden.

Die Druckbeaufschlagung der Membrankolben erfolgt in zwei benachbarten, durch die Zylinderzwischenwand und jeweils einen Membrankolben axial begrenzten Druckkammern, sodass aufgrund der entsprechend übereinstimmenden Ausgestaltung der Druckkammern zu beiden Seiten der Zwischenwand eine entsprechend übereinstimmende Druckfläche der Membrankolben ermöglicht wird, und bei einer Einfahr- und Ausfahrbewegung identische Kräfte auf die Membrankolben wirken.

Das Kolbenstangenzwischenstück weist einen von einem aus dem Zylindergehäuse herausgeführten Kolbenstangenteil der Kolbenstangeneinheit abweichenden Durchmesser auf, sodass das Kolbenstangenzwischenstück einen kleineren Durchmesser als der aus dem Zylindergehäuse herausgeführte Kolbenstangenteil aufweist, und somit kann zur Erzielung einer Erhöhung der durch die Kolbenstangeneinheit übertragenen Zug- oder Druckkräfte die Druckfläche der Membrankolben unabhängig vom Durchmesser des herausgeführten Kolbenstangenteils größer ausgebildet werden.

Vorzugsweise ist zur Druckbeaufschlagung der Druckkammern ein die jeweilige Druckkammer radial begrenzender Zylinderwandabschnitt mit einer radialen Druckbohrung versehen, sodass auf die Ausbildung von Druckanschlüssen an den axialen Stirnflächen der Gehäuseteile verzichtet werden kann.

Wenn zur Entlüftung von jeweils axial durch die Membranen von den Druckkammern getrennten Entlüftungskammern die Gehäuseteile jeweils mit einer radialen Entlüftungsbohrung versehen sind, können die Entlüftungsbohrungen übereinstimmend mit den Druckbohrungen in der Mantelfläche des Zylindergehäuses vorgesehen werden.

Nachfolgend wird eine bevorzugte Ausführungsform des hydropneumatischen Membranzylinders anhand der Zeichnung näher erläutert.

Es zeigen:
- **Fig. 1**: einen hydropneumatischen Membranzylinder gemäß dem Stand der Technik;
- **Fig. 2**: eine Ausführungsform des erfindungsgemäßen hydropneumatischen Membranzylinders.

**Fig. 2** zeigt einen Membranzylinder 30, der in einem Zylindergehäuse 31 zur Ausbildung einer Zylinderraumanordnung 32 zwei separat ausgebildete Zylinderräume 33, 34 aufweist. In den Zylinderräumen 33, 34 ist jeweils ein auf einer Kolbenstangeneinheit 35 angeordneter Membrankolben 36, 37 aufgenommen, wobei die Membrankolben 36, 37 durch ein Kolbenstangenzwischenstück 47 voneinander beabstandet sind und jeweils eine Membran 38, 39 aufweisen.

Zur Ausbildung der voneinander getrennten Zylinderräume 33, 34 ist zwischen diesen eine Zylinderzwischenwand 40 vorgesehen, die als Bestandteil eines Gehäuseflansches 41 ausgebildet ist, der auf einer gemeinsamen Zylinderachse 42 mit Gehäuseteilen 43, 44 angeordnet ist, und über einen am Gehäuseflansch 41 ausgebildeten Ringflansch 45 mit den Gehäuseteilen 43, 44 verbunden ist. Zur Verbindung mit dem Zylindergehäuse 31 sind die Membranen 38, 39 der Membrankolben 36, 37 jeweils mit einem Umfangsrand zwischen dem Ringflansch 45 und dem jeweils dem Ringflansch 45 benachbarten Gehäuseteil 43, 44 angeordnet.

Wie **Fig. 2** zeigt, ist der in **Fig. 2** linke Membrankolben 36 am Ende des Kolbenstangenzwischenstücks 47 der Kolbenstangeneinheit 35 angeordnet, das die Zylinderzwischenwand 40 durchdringt, und der in **Fig. 2** rechte Membrankolben 37 ist am Ende eines Kolbenstangenteils 46 angeordnet, der aus dem Gehäuseteil 44 herausgeführt ist. Das Kolbenstangenzwischenstück 47 ist gegenüber dem herausgeführten Kolbenstangenteil 46 im Durchmesser d₁ reduziert und der Membrankolben 37 befindet sich an einem Kolbenstangenbund 48 im Übergang zwischen dem Kolbenstangenzwischenstück 47 und dem herausgeführten Kolbenstangenteil 46.

Die Druckbeaufschlagung der Membrankolben 36, 37 erfolgt in zwei benachbarten, durch die Zylinderzwischenwand 40 und jeweils einen Membrankolben 36, 37 axial begrenzten Druckkammern 49, 50, wobei zur Druckbeaufschlagung die in **Fig. 2** linke Druckkammer 49 mit einer Druckbohrung 51 versehen ist, die in einem die Druckkammer 49 radial begrenzenden Zylinderwandabschnitt 52 einer Zylinderwand 60 angeordnet ist, und zur Druckbeaufschlagung der in **Fig. 2** rechten Druckkammer 50 ein die Druckkammer 50 radial begrenzender Zylinderwandabschnitt 53 mit einer Druckbohrung 54 versehen ist. Die Zylinderwandabschnitte 52 und 53 werden durch den Ringflansch 45 des Gehäuseflansches 41 ausgebildet.

Eine Druckbeaufschlagung der in **Fig. 2** linken Druckkammer 49 bewirkt eine Einfahrbewegung der Kolbenstangenstangeneinheit 35 und eine Druckbeaufschlagung der Druckkammer 50 bewirkt eine Ausfahrbewegung der Kolbenstangeneinheit 35. Zur Entlüftung von jeweils axial durch die Membranen 38, 39 der Membrankolben 36, 37 von den Drucckammern 49, 50 getrennten Entlüftungskammern 56, 57, die im Gegensatz zu den Druckkammern 49, 50, die mit einer Hydraulikflüssigkeit gefüllt sind, mit einem aus der Umgebungsluft gebildeten Luftvolumen gefüllt sind, sind die Gehäuseteile 43, 44 jeweils mit einer radialen Entlüftungsbohrung 58, 59 versehen.

Aus **Fig. 2** wird deutlich, dass die separate Anordnung der Membrankolben 36, 37 in jeweils unabhängig voneinander ausgebildeten Zylinderräumen 33, 34 die Ausbildung einer schematisch angedeuteten Druckfläche 55 an den Membrankolben 36, 37 ermöglicht, die in beiden Druckkammern 49, 50 gleich groß ausgebildet ist, sodass entsprechend übereinstimmende Kolbenkräfte und damit übereinstimmende Zug- und Drucckräfte bei einer Einfahr- beziehungsweise Ausfahrbewegung generiert werden können, die mit dem herausgeführten Kolbenstangenteil 46 übertragen werden können. Darüber hinaus kann aufgrund des die Membrankolben 36, 37 miteinander verbindenden Kolbenstangenzwischenstücks 47 der Durchmesser d1 des Kolbenstangenzwischenstücks 47 kleiner gewählt werden als der Durchmesser d2 des herausgeführten Kolbenstangenteils 47, sodass vergrößerte Kolbenkräfte erzielbar sind.

## Patentansprüche

1. Hydropneumatischer Membranzylinder (30) mit einem Zylindergehäuse (31) und zwei in einer Zylinderraumanordnung (32) angeordneten Membrankolben (36, 37) mit jeweils einer sich radial zwischen einer Zylinderwand (60) und einer Kolbenstangeneinheit (35) erstreckenden Membran (38, 39), wobei die Membrankolben (36, 37) axial versetzt an der Kolbenstangeneinheit (35) angeordnet sind, derart, dass eine Druckbeaufschlagung des einen Membrankolbens (36) ein Einfahren der Kolbenstangeneinheit (35) und eine Druckbeaufschlagung des anderen Membrankolbens (37) ein Ausfahren der Kolbenstangeneinheit (37) bewirkt, wobei die Zylinderraumanordnung (32) zwei getrennt im Zylindergehäuse (31) angeordnete Zylinderräume (33, 34) aufweist, die jeweils einen Membrankolben (36, 37) aufnehmen, wobei zwischen den Membrankolben (36, 37) ein Kolbenstangenzwischenstück (47) ausgebildet ist, das eine die Zylinderräume (33, 34) trennende Zylinderzwischenwand (40) durchdringt, wobei die Druckbeaufschlagung der Membrankolben (36, 37) in zwei benachbarten, durch die Zylinderzwischenwand (40) und jeweils einen Membrankolben (36, 37) axial begrenzten Druckkammern (49, 50) erfolgt, und wobei das Kolbenstangenzwischenstück (47) einen von einem aus dem Zylindergehäuse (31) herausgeführten Kolbenstangenteil (46) der Kolbenstangeneinheit (35) kleineren Durchmesser aufweist.

2. Hydropneumatischer Membranzylinder nach Anspruch 1,
**dadurch gekennzeichnet,**
**dass** die Zylinderzwischenwand (40) als Bestandteil eines Gehäuseflansches (41) ausgebildet ist, wobei der Gehäuseflansch (41) zur Verbindung mit zwei auf einer gemeinsamen Zylinderachse (42) mit dem Gehäuseflansch (41) angeordneten Gehäuseteilen (43, 44) einen an der Zylinderzwischenwand (40) angeordneten Ringflansch (45) aufweist.

3. Hydropneumatischer Membranzylinder nach Anspruch 2,
**dadurch gekennzeichnet,**
**dass** die Membranen (38, 39) der Membrankolben (36, 37) zur Verbindung mit der Zylinderwand (60) jeweils mit einem Umfangsrand zwischen dem Ringflansch (45) und einem Gehäuseteil (43, 44) aufgenommen sind.

4. Hydropneumatischer Membranzylinder nach Anspruch 1,
**dadurch gekennzeichnet,**
**dass** zur Druckbeaufschlagung der Druckkammern (49, 50) ein die jeweilige Druckkammer (49, 50) radial begrenzender Zylinderwandabschnitt (52, 53) mit einer radialen Druckbohrung (51, 54) versehen ist.

5. Hydropneumatischer Membranzylinder nach einem der vorangehenden Ansprüche,
**dadurch gekennzeichnet,**
**dass** zur Entlüftung von jeweils axial durch die Membranen (38, 39) von den Druckkammern (49, 50) getrennten Entlüftungskammern (56, 57) die Gehäuseteile (43, 44) jeweils mit einer radialen Entlüftungsbohrung (58, 59) versehen sind.

## Claims

1. A hydropneumatic diaphragm cylinder (30) comprising a cylinder casing (31) and two diaphragm pistons (36, 37) which are disposed in a cylinder space array (32) and each have a diaphragm (38, 39) extending radially between a cylinder wall (60) and a piston rod unit (35), the diaphragm pistons (36, 37) being disposed at an axial offset on the piston rod unit (35) in such a manner that pressurizing one of the diaphragm pistons (36) effects a retracting of the piston rod unit (35) and pressurizing the other diaphragm piston (37) effects an extracting of the piston rod unit (35), the cylinder space array (32) comprising two cylinder spaces (33, 34) which are disposed separately in the cylinder casing (31) and each receive a diaphragm piston (36, 37), a piston-rod middle piece (47) being formed between the diaphragm pistons (36, 37) and penetrating a cylinder middle wall (40) separating the cylinder spaces (33, 34), the diaphragm pistons (36, 37) being pressurized in two adjacent pressure chambers (49, 50) axially limited by the cylinder middle wall (40) and one diaphragm piston (36, 37) each, the piston-rod middle piece (47) having a smaller diameter than the piston rod part (46) of the piston-rod unit (35) protruding from the cylinder casing (31).

2. The hydropneumatic diaphragm cylinder according to claim 1,
**characterized in that**
the cylinder middle wall (40) is realized as a component of a casing flange (41), the casing flange (41) comprising an annular flange (45), which is disposed on the cylinder middle wall (40), for being connected to two casing parts (43, 44), which are disposed on a shared cylinder axis (42) with the casing flange (41).

3. The hydropneumatic diaphragm cylinder according to claim 2,
**characterized in that**
the diaphragms (38, 39) of the diaphragm pistons (36, 37) are each received between the annular flange (45) and one casing part (43, 44) by a peripheral edge for being connected to the cylinder wall (60).

4. The hydropneumatic diaphragm cylinder according to claim 1,
**characterized in that**
for pressurizing the pressure chambers (49, 50), a cylinder-wall section (52, 53) which radially limits the respective pressure chamber (49, 50) is provided with a radial pressure bore (51, 54).

5. The hydropneumatic diaphragm cylinder according to any one of the preceding claims,
**characterized in that**
for airing airing chambers (56, 57), each separated axially from the pressure chambers (49, 50) by the diaphragms (38, 39), the casing parts (43, 44) are each provided with a radial airing bore (58, 59).

## Revendications

1. Cylindre (30) à diaphragme hydropneumatique comprenant un boîtier de cylindre (31) et deux pistons à diaphragme (36, 37) qui sont disposés dans un agencement d'espace de cylindre (32) et qui chaque ont un diaphragme (38, 39) s'étendant radialement entre une paroi de cylindre (60) et une unité de tige de piston (35), les pistons à diaphragme (36, 37) étant décalés axialement sur l'unité de tige de piston (35) de telle manière qu'une pressurisation d'un de pistons à diaphragme (36) effectue une rétraction de l'unité de tige de piston (35) et qu'une pressurisation de l'autre piston à diaphragme (37) effectue une extraction de l'unité de tige de piston (35), l'agencement d'espace de cylindre (32) comprenant deux espaces de cylindre (33, 34) qui sont disposés séparément dans le boîtier de cylindre (31) et chacun recevant un piston à diaphragme (36, 37), une pièce intermédiaire (47) de la tige de piston étant formée entre les pistons à diaphragme (36, 37) et pénétrant une paroi intermédiaire (40) du cylindre séparant les espaces de cylindre (33, 34), les pistons à diaphragme (36, 37) étant pressurisés dans deux chambres de pression (49, 50) adjacentes limités axialement par la paroi intermédiaire (40) du cylindre et un piston à diaphragme (36, 37) à chaque fois, la pièce intermédiaire (47) de la tige de piston ayant un plus petit diamètre que la partie (46) de l'unité (35) de tige de piston faisant saillie du boîtier de cylindre (31).

2. Cylindre à diaphragme hydropneumatique selon la revendication 1,
**caractérisé en ce que**
la paroi intermédiaire (40) du cylindre est réalisée comme composant d'une bride de boîtier (41), la bride de boîtier (41) comprenant une bride annulaire (45), qui est disposée sur la paroi intermédiaire (40) du cylindre, pour être reliée aux deux parts de boîtier (43, 44), qui sont disposées sur un axe de cylindre (42) commun avec la bride de boîtier (41).

3. Cylindre à diaphragme hydropneumatique selon la revendication 2,
**caractérisé en ce que**
les diaphragmes (38, 39) de pistons à diaphragme (36, 37) sont chacun reçus entre la bride annulaire (45) et une part de boîtier (43, 44) par un bord périphérique pour être reliés à la paroi de cylindre (60).

4. Cylindre à diaphragme hydropneumatique selon la revendication 1,
**caractérisé en ce que**
pour la pressurisation de chambres de pression (49, 50), une partie section (52, 53) de la paroi de cylindre limitant radialement la chambre de pression (49, 50) respective est pourvue d'un perçage de pression (51, 54) radial.

5. Cylindre à diaphragme hydropneumatique selon l'une quelconque des revendications précédentes,
**caractérisé en ce que**
pour la désaération des chambres de désaération (56, 57), chacune séparées axialement de chambres de pression (49, 50) par les diaphragmes (38, 39), les parts de boîtier (43, 44) sont chaque pourvues d'un perçage de désaération (58, 59) radial.
